# FASCICULE DE BREVET EUROPEEN

(11) **EP 0 085 608 B1**
(45) Date de publication et mention de la délivrance du brevet: **14.08.1985**
(21) Numéro de dépôt: 83400168.7
(22) Date de dépôt: 25.01.1983
(51) Int. Cl.: E01D 9/06

(54) **Procédé et dispositifs pour la réalisation d'un tablier de pont et structures similaires, et ouvrages obtenus**
Verfahren und Vorrichtung zur Erstellung eines Brückenoberbaus und ähnlicher Bauten, sowie auf diese Art und Weise erstellte Bauwerke
Method and means for constructing a bridge superstructure and the like structures, and resulting structures

(30) Priorité: 29.01.1982 FR 8201439
(43) Date de publication de la demande: 10.08.1983
(73) Titulaire: BOUYGUES, F-92142 Clamart (FR)
(72) Inventeur: Richard, Pierre, F-92200 Neuilly-sur-Seine (FR)
(74) Mandataire: Schrimpf, Robert

## Description

L'invention concerne un tablier de pont ou structure analogue, des voussoirs de tablier et un procédé pour la construction d'une travée de pont comportant un tel tablier.

Par structure analogue à un tablier de pont, on désigne toute structure qui couvre une certaine étendue et qui n'est supportée qu'à certains endroits comme un tablier de pont, un plancher ou une couverture de bâtiment.

On sait qu'il est avantageux de réaliser un tablier de pont au moyen d'une charpente métallique qui porte une dalle en béton. On constitue ainsi soit la totalité de la longueur du pont (FR-A No 1324743), soit des portions de cette longueur qui s'étendent dans l'intervalle entre les piliers qui supportent le pont (CH-A No 490573). Les solutions connues ne sont pas appropriées pour réaliser des ponts de grande longueur ou pour réaliser des ponts comportant de grands intervalles entre les piliers. La présente invention vise à éviter ces inconvénients et à permettre l'utilisation de structures mixtes acier-béton pour réaliser des tabliers de pont de grande longueur et/ou des tabliers de pont présentant une grande longueur entre les piliers du pont et/ou des tabliers de pont de grande largeur.

Un tablier de pont conforme à l'invention est constitué de voussoirs assemblés de proche en proche, ces voussoirs comprenant des voussoirs mixtes acier-béton comportant chacun une charpente métallique en acier solidaire d'une dalle supérieure en béton et comprenant des voussoirs en béton, ce tablier étant caractérisé par le fait que les voussoirs mixtes constituent des suites de voussoirs mixtes, l'ensemble des voussoirs mixtes d'une suite étant situé entre deux voussoirs en béton et étant raidi par des câbles de précontrainte qui traversent les charpentes métalliques et sont fixés à leurs extrémités aux voussoirs en béton.

Par le terme voussoir, on désigne une section transversale répétitive du tablier, cette section s'étendant d'une part sur toute la largeur du tablier et, d'autre part, sur une fraction seulement de la longueur du tablier. Par la suite, les expressions longitudinal(e) et transversal(e) seront utilisées par référence au tablier, c'est-à-dire désigneront respectivement une ligne ou plan qui s'étend dans la longueur du tablier et une ligne ou un plan qui s'étend dans la largeur du tablier.

L'invention concerne également un voussoir mixte préféré pour constituer le tablier, ce voussoir comprenant une dalle supérieure en béton supportée par une charpente métallique, la charpente métallique comprenant des pièces d'assemblage préfabriquées réparties dans une surface réglée aux intersections de lignes longitudinales, de lignes transversales et de lignes diagonales, les lignes longitudinales et les lignes transversales se trouvant dans ladite surface réglée et les lignes diagonales reliant cette surface à la dalle supérieure en béton, la charpente métallique comprenant des profilés disposés suivant lesdites lignes et soudés entre eux et/ou auxdites pièces d'assemblage.

On décrira ci-après un exemple de voussoir et de tablier conforme à l'invention en référence aux figures du dessin joint dont certaines sont essentiellement des schémas alors que d'autres sont déjà des vues de détail, les vues étant limitées à ce qui est nécessaire à l'homme de métier pour la compréhension de l'invention.

Sur les figures:
la fig. 1 est une perspective schématique d'un voussoir;
la fig. 2 est une vue frontale d'une pièce d'assemblage de la charpente métallique d'un voussoir mixte conforme à l'invention, le plan de vue étant un plan vertical transversal;
la fig. 3 est une coupe de la pièce d'assemblage suivant le plan III-III de la fig. 2;
la fig. 4 est une fraction d'une vue du voussoir dans un plan vertical transversal, montrant deux pièces d'assemblage de la charpente et les profilés obliques du plan vertical qui aboutissent à ces pièces;
la fig. 5 est un schéma d'un dispositif de fixation d'un profilé oblique de la charpente métallique à la dalle supérieure du voussoir;
la fig. 6 est une vue par en dessous de la dalle de béton du voussoir dans la région où aboutissent des profilés obliques de la charpente métallique;
la fig. 7 est un schéma d'une traversée d'un pont comportant un voussoir conforme à la présente invention, et
la fig. 8 est un schéma relatif au procédé de fabrication de la travée de pont.

Un exemple type de voussoir mixte conforme à l'invention est représenté schématiquement sur la fig. 1.

Ce voussoir comprend une table supérieure 1 en béton portée par une charpente métallique tridimensionnelle 2. La charpente métallique est constituée de profilés et de pièces d'assemblage.

Les profilés sont disposés, d'une part, dans une surface réglée virtuelle 3 suivant des lignes longitudinales 4 et des lignes transversales 5 et, d'autre part, suivant des lignes diagonales 6 reliant la surface inférieure 3 à la table supérieure 1. Les profilés disposés suivant des lignes diagonales ou profilés obliques se trouvent dans des plans virtuels 7 qui sont alternativement penché vers la gauche, et penché vers la droite. Sur la fig. 1, pour la clarté de la figure, on n'a pas représenté les profilés mais seulement les lignes selon lesquelles ils sont disposés; de plus, on n'a représenté que les lignes diagonales ou profilés obliques 6 du premier plan 7 penché vers la gauche et du premier plan 7 penché vers la droite de l'extrémité gauche du voussoir mais on comprendra que les autres plans penchés comportent des profilés obliques similaires. Les lignes 8 n'ont pas de signification particulière et n'ont été représentées que pour la clarté du dessin.

La charpente du voussoir comprend huit pièces d'assemblage A à H schématisées sur ta fig. 1. Chaque pièce d'assemblage est un noeud où se rencontrent et sont assemblés un profilé longitudinale L, un ou deux profilés transversaux T, deux profilés obliques P" P₂ inclinés vers la gauche et deux profilés obliques P,, P₂ inclinés vers la droite.

Les pièces d'assemblage se trouvent dans la surface réglée 3.

Une pièce d'assemblage a été représentée en détail sur les fig. 2 et 3. Il s'agit par exemple de la pièce B.

La pièce d'assemblage comporte une platine frontale 9 à plaquer contre une platine ou une face correspondante du voussoir adjacent et qui est pourvue de trous 10 pour le passage de boulons de fixation des deux voussoirs, et/ou de moyens 11 pour le positionnement relatif des deux voussoirs et/ou de trous 12 pour le passage libre de câbles de précontrainte. Les moyens de positionnement 11 comprennent de préférence des couples téton/ perçage, le téton d'une platine pénétrant dans le perçage de la platine adjacente et reprenant les efforts de cisaillement. La pièce d'assemblage présente, derrière la platine frontale 9, des faces inclinées 13 contre lesquelles viennent buter perpendiculairement et sont soudées les extrémités de certains des profilés obliques.

De fait, les profilés obliques comprennent, d'une part, des profilés P, disposés obliquement dans un plan vertical (qui est le plan de la face avant ou de la face arrière du voussoir) et, d'autre part, des profilés P dirigés obliquement vers des régions telles que S (fig. 1 ) situées sensiblement au milieu de la sous-face de la dalle supérieure.

Les profilés obliques P₂ sont soudés aux surfaces 13 tandis que les profilés obliques P, sont soudés aux platines 9 et aux profilés obliques P₂ (fig. 3).

La pièce d'assemblage présente des faces horizontales 14, 15 entre lesquelles sont placées les extrémités des profilés L disposés suivant les lignes longitudinales et auxquelles sont soudées ces extrémités.

Dans l'exemple représenté, les profilés L disposés suivant les lignes longitudinales sont des profilés en H et les profilés T disposés suivant les lignes transversales sont soudés aux ailes des profilés en H dans la région des pièces d'assemblage. Plus précisément, les profilés T disposés suivant les lignes transversales sont constitués par deux cornières 16,17 soudées à un plat 18 disposé entre les cornières et lui-même soudé au profilé en H (fig. 2).

De préférence, les pièces d'assemblage sont des pièces moulées dont certaines au moins comportent une platine frontale verticale 9 et, au dos de cette paroi, une platine inférieure horizontale 19 et une platine supérieure horizontale 20 qui présente deux ailes en forme de coin (fig. 2 et 3).

Suivant une particularité de l'invention, chaque profilé oblique est fixé à la dalle en béton par un dispositif qui permet de désolidariser à volonté le profilé de la dalle. On décrira ci-après ce dispositif en référence aux profilés obliques P, des plans verticaux transversaux.

Dans un exemple, ce dispositif comprend (fig. 1, 4 et 5) une platine 21 située dans la zone S' du béton de la dalle supérieure 1 et une platine 22 située à l'extérieur de ce béton, soudée à l'extrémité supérieure d'un profilé oblique en H et en appui à plat contre une surface oblique 23 formée à la sous-face de la dalle de béton 1, ces deux platines étant traversées par une tige filetée 24 tenue par des écrous 25 et 26 de part et d'autre des platines 21 et 22, l'un des écrous étant situé à l'intérieur du béton tandis que l'autre écrou est extérieur au béton et accessible depuis le dessous de la dalle.

Les tiges filetées avec lesdits écrous constituent des boulons haute résistance.

Une gaine métallique 27 est fixée par soudage à la platine supérieure 21 pour isoler la tige 24 du béton de la dalle supérieure pendant le coulage de ce béton.

L'invention n'est évidemment pas limitée aux moyens de réalisation qui ont été décrits à titre d'exemple uniquement.

Des moyens analogues sont utilisés pour la fixation des profilés obliques P₂ en H aux zones médianes S de la sous-face de la dalle en béton (fig. 1 et 6).

Les voussoirs en béton ne comportent pas la charpente métallique des voussoirs mixtes mais ils comportent des moyens pour positionner et fixer les voussoirs mixtes adjacents aux voussoirs en béton. Ces moyens sont par exemple des tiges de boulon ou de platines adéquates fixées aux voussoirs en béton pour guider et recevoir à fixation les pièces d'assemblage adjacentes des charpentes métalliques des voussoirs mixtes. D'autre part, les voussoirs en béton comportent des moyens pour ancrer les extrémités des câbles de précontrainte qui traversent les charpentes des voussoirs mixtes.

Un ouvrage comportant un tablier ou une structure analogue conforme à l'invention repose sur des appuis qui sont normalement situés au droit des voussoirs en béton et la fig. 7 est un schéma d'une travée d'un pont conforme à l'invention. On a supposé, pour l'exemple, que cette travée comporte huit voussoirs mixtes Vₘ entre deux voussoirs en béton V_{B}, l'ensemble étant raidi par des câbles de précontrainte Cp ancrés dans les voussoirs en béton et passant dans les perforations 12 des platines transversales des pièces d'assemblage.

Pour réaliser une travée courant d'un tel ouvrage, on peut utiliser, selon l'invention, un procédé qui comporte (fig. 8), sur un banc de préfabrication, la fabrication de l'un des voussoirs en béton V_{B} de la travée, la fabrication du voussoir mixte adjacent Vₘ de la travée à partir de la face adjacente 28 du voussoir en béton de façon à conjuguer parfaitement les dalles supérieures du voussoir en béton et de ce voussoir mixte, la fabrication de chacun des autres voussoirs mixtes de la travée en partant chaque fois de la face latérale adjacente d'un voussoir mixte déjà fabriqué pour fabriquer le voussoir mixte suivant de façon à conjuguer parfaitement les dalles supérieures et les charpentes métalliques des voussoirs mixtes adjacents, et la fabrication du second voussoir en béton de la travée à partir du dernier voussoir mixte de la travée de façon à conjuguer parfaitement la dalle en béton du dernier voussoir mixte et la dalle en béton du second voussoir en béton, le transport individuel des voussoirs préfabriqués à leurs positions de service dans la travée et l'assemblage des voussoirs mixtes et des deux voussoirs en béton entre lesquels ils sont placés par des câbles de précontrainte traversant les charpentes métalliques des voussoirs mixtes et ancrés à leurs extrémités dans les voussoirs en béton.

L'invention n'est pas limitée aux réalisations qui ont été décrites. Par exemple, il est prévu de réaliser, si on le désire, les profilés par des profilés doubles, notamment de dédoubler les profilés longitudinaux, ce qui permet de modifier l'emplacement des trous de passage des câbles de précontrainte longitudinale.

## Revendications

1. Tablier de pont ou structure analogue, constitué de voussoirs assemblés de proche en proche, ces voussoirs comprenant des voussoirs mixtes acier-béton comportant chacun une charpente métallique en acier solidaire d'une dalle supérieure en béton, et comprenant des voussoirs en béton, caractérisé en ce que lesdits voussoirs mixtes (Vₘ) constituent des suites de voussoirs mixtes, l'ensemble des voussoirs mixtes d'une suite étant situé entre deux voussoirs en béton (V_{B}) et étant raidi par des câbles de précontrainte (Cp) qui traversent les charpentes métalliques (2) et sont fixés à leurs extrémités aux voussoirs en béton (V_{B}).

2. Voussoir mixte préfabriqué, pour la réalisation d'un tablier ou d'une structure analogue selon la revendication 1, qui comprend une dalle supérieure en béton (1 ) supportée par une charpente métallique (2), caractérisé en ce que la charpente métallique (2) comprend des pièces d'assemblage préfabriquées (A-H) réparties dans une surface réglée (3) aux intersections de lignes longitudinales, de lignes transversales et de lignes diagonales, les lignes longitudinales et les lignes transversales se trouvant dans ladite surface réglée et les lignes diagonales reliant cette surface à la dalle supérieure en béton, la charpente métallique comprenant des profilés (L, T, P) disposés suivant lesdites lignes et soudés entre eux et/ou auxdites pièces d'assemblage.

3. Voussoir mixte selon la revendication 2, caractérisé en ce que certaines au moins des pièces d'assemblage (A-H) comportent une platine frontale (9) à plaquer contre une platine ou une face correspondante du voussoir adjacent et qui est pourvue de trous (10) pour le passage de boulons de fixation des deux voussoirs et/ou de moyens (11) pour le positionnement relatif des deux voussoirs et/ou de trous (12) pour le passage libre de câbles de précontrainte.

4. Voussoir mixte selon la revendication 3, caractérisé en ce que les moyens de positionnement (11) comprennent des couples téton/per- çage, le téton d'une platine pénétrant dans le perçage de la platine adjacente et reprenant les efforts de cisaillement.

5. Voussoir mixte selon la revendication 2, caractérisé en ce que les pièces d'assemblage (A-H) présentent des faces inclinées (13) contre lesquelles viennent buter perpendiculairement et sont soudées les extrémités de certains des profilés (P 2) disposés suivant lesdites lignes diagonales.

6. Voussoir mixte selon l'une des revendications 2 à 5, caractérisé en ce que les pièces d'assemblage (A-H) présentent des faces horizontales (14,15) entre lesquelles sont placées les extrémités des profilés (L) disposés suivant les lignes longitudinales et auxquelles sont soudées ces extrémités.

7. Voussoir mixte selon l'une des revendications 2 à 6, caractérisé en ce que les pièces d'assemblage (A-H) sont des pièces moulées.

8. Voussoir mixte selon la revendication 7, caractérisé en ce que certaines au moins des pièces d'assemblage (A- H) comportent une platine frontale verticale (9) et, au dos de cette paroi, une platine inférieure horizontale (19) et une platine supérieure horizontale (30) qui présente deux ailes en forme de coin.

9. Voussoir mixte selon l'une des revendications 2 à 8, caractérisé en ce que les profilés (L) disposés suivant les lignes longitudinales sont des profilés en H et en ce que les profilés (T) disposés suivant les lignes transversales sont soudés aux ailes des profilés en H dans la région des pièces d'assemblage.

10. Voussoir mixte selon la revendication 9, caractérisé en ce que les profilés (T) disposés suivant les lignes transversales sont constitués par deux cornières (16, 17) soudées à un plat disposé entre les cornières et lui-même soudé au profilé en H.

11. Voussoir mixte selon l'une des revendications 2 à 10, caractérisé en ce que chaque profilé (P) disposé suivant une ligne diagonale est fixé à la dalle en béton par un dispositif qui permet de désolidariser à volonté le profilé de la dalle.

12. Voussoir mixte selon la revendication 11, caractérisé en ce que ledit dispositif comprend deux platines métalliques (21, 22) reliées par des tiges filetées (24), l'une des platines ou platine supérieure (21 ) étant située dans le béton (S') de la dalle supérieure (1 ) et l'autre platine (2) ou platine inférieure (22) étant située à l'extérieur du béton de la dalle et solidaire du profilé (P, ), ladite platine inférieure étant fixée aux tiges par des écrous (25,28) accessibles depuis le dessous de la dalle.

13. Voussoir selon la revendication 12, caractérisé en ce que lesdites tiges filetées (24) avec lesdits écrous (25, 26) constituent des boulons haute résistance.

14. Voussoir mixte selon l'une des revendications 12 ou 13, caractérisé en ce que des gaines métalliques (27) fixées par soudage à la platine supérieure (21 ) isolent du béton lesdites tiges.

15. Voussoir mixte selon l'une des revendications 11 à 14, caractérisé en ce que les extrémités supérieures des profilés en diagonale (P,) sont munies de platines d'appui (22) qui leur sont soudées et qui s'appuient à plat contre des surfaces obliques (23) de la sous-face de la dalle supérieure (1 ) en béton.

16. Ouvrage comportant un tablier ou structure analogue selon la revendication 1 ou des voussoirs selon l'une des revendications 2 à 15, caractérisé en ce qu'il repose sur des appuis situés au droit des voussoirs en béton de façon en soi connue.

17. Procédé pour la construction d'une travée d'un ouvrage selon la revendication 16, caractérisé en ce qu'il comporte, sur un banc de préfabrication, la fabrication de l'un des voussoirs en béton (Vₛ) de la travée, la fabrication du voussoir mixte adjacent (Vₘ) de la travée à partir de la face adjacente du voussoir en béton de façon à conjuguer parfaitement les dalles supérieures du voussoir en béton et de ce voussoir mixte, la fabrication de chacun des autres voussoirs mixtes (V_{M}) de la travée en partant chaque fois de la face latérale adjacente d'un voussoir mixte déjà fabriqué pour fabriquer le voussoir mixte suivant de façon à conjuguer parfaitement les dalles supérieures et les charpentes métalliques des voussoirs mixtes, et la fabrication du second voussoir en béton (V s) de la travée à partir du dernier voussoir mixte de la travée de façon à conjuguer parfaitement la dalle en béton du dernier voussoir mixte et la dalle en béton du second voussoir en béton, le transport individuel des voussoirs préfabriqués à leurs positions de service dans la travée et l'assemblage des voussoirs mixtes et des deux voussoirs en béton entre lesquels ils sont placés par des câbles de précontrainte (Cp) traversant les charpentes métalliques des voussoirs mixtes et ancrés à leurs extrémités dans les voussoirs en béton.

## Patentansprüche

1. Brückenoberbau oder ähnlicher Bau, der aus nach und nach zusammengesetzten vorgefertigten Segmenten besteht, welche Segmente aus kombinierten Stahl-Beton-Segmenten bestehen, deren jedes ein Stahlfachwerk aufweist, das mit einer oberen Betonplatte fest verbunden ist, sowie aus Betonsegmenten, dadurch gekennzeichnet, dass die genannten kombinierten Segmente (V_{M}) Folgen von kombinierten Segmenten bilden, wobei die Gruppe der kombinierten Segmente einer Folge zwischen zwei Betonsegmenten (V_{B}) angeordnet und durch Vorspannungskabel (Cp) versteift ist, die die Stahlfachwerke (2) durchqueren und mit ihren Enden an den Betonsegmenten (V_{B}) befestigt sind.

2. Vorgefertigtes kombiniertes Segment zur Ausführung eines Oberbaues oder eines ähnlichen Bauwerks nach Anspruch 1, mit einer von einem Stahlfachwerk (2) getragenen oberen Betonplatte (1), dadurch gekennzeichnet, dass das Stahlfachwerk (2) vorgefertigte Verbindungsteile (A-H) aufweist, die auf regelmässigen Fläche (3) mit Schnittpunkten von Längslinien, Querlinien und Diagonallinien verteilt sind, wobei sich die Längslinien und die Querlinien in der genannten regelmässigen Fläche befinden und die Diagonallinien diese Fläche mit der oberen Betonplatte verbinden, wobei das Stahlfachwerk Profile (L, T, P) aufweist, die entlang dieser Linien angeordnet sind und die untereinander und/oder mit den Verbindungsteilen verschweisst sind.

3. Kombiniertes Segment nach Anspruch 2, dadurch gekennzeichnet, dass wenigstens einige der Verbindungsteile (A-H) eine Frontplatte (9) zum Anlegen an eine entsprechende Platte oder Fläche des angrenzenden Segments aufweisen, welche Frontplatte mit Löchern (10) zum Durchtritt von Bolzen zum Befestigen der beiden Segmente und/oder mit Mitteln (11) zum gegenseitigen Positionieren der beiden Segment und/oder mit Löchern (12) zum freien Durchgang von Vorspannungskabeln versehen ist.

4. Kombiniertes Segment nach Anspruch 3, dadurch gekennzeichnet, dass die Positioniermittel (11) Spitze-Bohrung-Paare aufweisen, wobei die Spitze einer Platte in die Bohrung der angrenzenden Platte eindringt und die Wirkungen der Schubkraft aufnimmt.

5. Kombiniertes Segment nach Anspruch 2, dadurch gekennzeichnet, dass die Verbindungsteile (A-H) geneigte Flächen (13) aufweisen, an denen sich die Enden einiger der den genannten Diagonallinien folgend angeordneten Profile (P₂) senkrecht abstützen und angeschweisst sind.

6. Kombiniertes Segment nach einem der Ansprüche 2 bis 5, dadurch gekennzeichnet, dass die Verbindungsteile (A-H) waagrechte Flächen (14, 15) aufweisen, zwischen welchen die Enden der den Längslinien folgend angeordneten Profile (L) liegen und an denen diese Enden angeschweisst sind.

7. Kombiniertes Segment nach einem der Ansprüche 2 bis 6, dadurch gekennzeichnet, dass die Verbindungsteile (A-H) Gussteile sind.

8. Kombiniertes Segment nach Anspruch 7, dadurch gekennzeichnet, dass zumindest einige der Verbindungsteile (A-H) eine vertikale Frontplatte (9) und am Rücken dieser Wand eine untere horizontale Platte (19) und eine obere horizontale Platte (20) mit Flügeln aufweisen, die zwei winkelförmige Flansche bilden.

9. Kombiniertes Segment nach einem der Ansprüche 2 bis 8, dadurch gekennzeichnet, dass die den Längslinien folgend angeordneten Profile (L) H-Profile sind und dass die den Querlinien folgend angeordneten Profile (T) an den Flanschen der H-Profile im Bereich der Verbindungsteile angeschweisst sind.

10. Kombiniertes Segment nach Anspruch 9, dadurch gekennzeichnet, dass die den Querlinien folgend angeordneten Profile (T) aus zwei Win₋ keleisen (16, 17) bestehen, die an einem Flacheisen angeschweisst sind, das zwischen den Winkeleisen angeordnet und seinerseits am H-Profil angeschweisst ist.

11. Kombiniertes Segment nach einem der Ansprüche 2 bis 10, dadurch gekennzeichnet, dass jedes einer Diagonallinie folgend angeordnet Profil (P) an der Betonplatte durch eine Einrichtung befestigt ist, die es erlaubt, das Profil gewünschtenfalls von der Platte zu lösen.

12. Kombiniertes Segment nach Anspruch 11, dadurch gekennzeichnet, dass die genannte Einrichtung zwei Metallplatten (21, 22) aufweist, die durch Gewindestangen (24) verbunden sind, wobei die eine der Platten oder obere Platte (21 ) im Beton (S') der oberen Platte (1 ) angebracht ist und die andere Platte oder untere Platte (22) ausserhalb des Betons der Platte liegt und mit dem Profil (P,) fest verbunden ist, wobei die genannte Platte an den Stangen durch unterhalb der Platte zugängliche Muttern (25, 28) befestigt ist.

13. Segment nach Anspruch 2, dadurch gekennzeichnet, dass die genannten Gewindestangen (24) mit den genannten Muttern (25,26) Bolzen hoher Belastbarkeit darstellen.

14. Kombiniertes Segment nach Anspruch 12 oder 13, dadurch gekennzeichnet, dass durch Schweissen an der oberen Platte (21 ) befestigte Metallhüllen (21) die genannten Stangen gegen den Beton isolieren.

15. Kombiniertes Segment nach einem der Ansprüche 11 bis 14, dadurch gekennzeichnet, dass die oberen Enden der Diagonalprofile (P,) mit an ihnen angeschweissten Abstützplatten (22) versehen sind, die sich flach gegen die geneigten Flächen (23) der Unterseite der oberen Betonplatte (1 ) abstützen.

16. Bauwerk mit einem Oberbau oder ähnlicher Bau nach Anspruch 1 oder Segmenten nach einem der Ansprüche 2 bis 15, dadurch gekennzeichnet, dass es in an sich bekannter Weise auf rechts von den Betonsegmenten befindlichen Auflagern aufruht.

17. Verfahren zur Errichten eines Abschnitts eines Bauwerks nach Anspruch 16, dadurch gekennzeichnet, dass es in einer Vorfertigungsanlage erfolgende Herstellung eines der Betonsegmente (V_{B}) des Abschnitts, die Herstellung des angrenzenden kombinierten Segments (Vₘ) des Abschnitts ausgehend von der angrenzenden Fläche des Betonsegmentes, um die oberen Platten des Betonsegmentes und des kombinierten Segmentes einwandfrei zusammenzusetzen, die Herstellung jedes der anderen kombinierten Segmente (V_{M}) des Abschnitts, wobei jedes Mal von der Seitenfläche des angrenzenden schon hergestellten kombinierten Segmentes ausgegangen wird, um das folgende kombinierte Segment herzustellen, um die oberen Platten und die Stahlfachwerke der kombinierten Segmente einwandfrei zusammenzusetzen, und die Herstellung des zweiten Betonsegmentes (V_{B}) des Abschnittes ausgehend vom letzten kombinierten Segment des Abschnittes, um die Betonplatte des letzten kombinierten Segmentes und die Betonplatte des zweiten Betonsegmentes tadellos zusammenzusetzen, sowie den individuellen Transport der vorgefertigten Segmente zu ihren Positionen im Abschnitt und das Zusammensetzen der kombinierten Segmente und der beiden Betonsegmente umfasst, zwischen denen sie durch Vorspannungskabel (Cp) angeordnet werden, die die Stahlfachwerke der kombinierten Segmente durchqueren, und mit ihren Enden in den Betonsegmenten verankert sind.

## Claims

1. A floor of a bridge or a similar structure, which is constructed from segments which are assembled step by step, these segments comprising mixed steel-concrete segments, each comprising a metal frame of steel integral with an upper concrete slab, and comprising concrete segments, characterized in that said mixed segments (V_{M}) constitute series of mixed segments, the assembly of the mixed segments of a series being located between two concrete segments (V_{B}) and being reinforced by prestress cables (Cp) which penetrate the metal frames (2) and are attached at their ends to the concrete segments (V_{B}).

2. A prefabricated mixed segment for the production of a floor or a similar structure according to Claim 1, which comprises an upper concrete slab (1) supported by a metal frame (2), characterized in that the metal frame (2) comprises prefabricated connection pieces (A-H) distributed in an area (3) ruled by the intersections of longitudinal lines, transverse lines and diagonal lines, the longitudinal lines and thetransverse lines being located in said ruled area, and the diagonal lines connecting this area to the upper concrete slab, the metal frame comprising sections (L, T, P) positioned along said lines and welded together and/ or to said connection pieces.

3. A mixed segment according to Claim 2, characterized in that at least some of the connection pieces (A-H) comprise a front plate (9) to be fitted against a plate of a corresponding surface of the adjacent segment and which is provided with holes (10) for the passage of bolts for attaching the two segments and/or means (11) for the relative positioning of the two segments and/or holes (12) for the free passage of prestress cables.

4. A mixed segment according to Claim 3, characterized in that the positioning means (11) comprise pin/bore couplings, the pin of one plate penetrating the bore of the adjacent plate and absorbing the shearing stresses.

5. A mixed segment according to Claim 2, characterized in that the connection pieces (A-H) have inclined surfaces (13), against which the ends of some of the sections ( P_{z}) positioned along said diagonal lines come to abut perpendicularly and are welded.

6. A mixed segment according to any of Claims 2 to 5, characterized in that the connection pieces (A-H) have horizontal surfaces (14, 15), between which are positioned the end of the sections (L) arranged along the longitudinal lines and to which these ends are welded.

7. A mixed segment according to any of Claims 2 to 6, characterized in that the connection pieces (A-H) are cast.

8. A mixed segment according to Claim 7, characterized in that at least some of the connection pieces (A-H) comprise a vertical front plate (9) and, on the back of this plate, a lower horizontal plate (19) and an upper horizontal plate (20) which has two cuneiform wings.

9. A mixed segment according to any of Claims 2 to 8, characterized in that the sections (L) arranged along the longitudinal lines are H-shaped sections, and the sections (T) arranged along the transverse lines are welded to the flanges of the H-shaped sections in the region of the connection pieces.

10. A mixed segment according to Claim 9, characterized in that the sections (T) arranged along the transverse lines comprise two angle irons (16, 17) welded to a flat part positioned between the angle irons and itself welded to the H-shaped section.

11. A mixed segment according to any of Claims 2 to 10, characterized in that each section (P) positioned along a diagonal line is attached to the concrete slab by a device which allows the section to be disconnected from the slab at will.

12. A mixed segment according to Claim 11, characterized in that said device comprises two metal plates (21, 22) connected by threaded rods (24), one of the plates or the upper plate (21 ) being located in the concret (S') of the upper slab (1) and the other plate or the lower plate (22) being located outside the concrete of the slab and integral with the section (P,), said lower plate being attached to the rods by screws (25, 26) which are accessible from the bottom of the slab.

13. A segment according to Claim 12, characterized in that said threaded rods (24) form with said screws (25, 26) resistance bolts.

14. A mixed segment according to Claim 12 or 13, characterized in that metal sheaths (27) attached by welding to the upper plate (21 ) isolate said rods from the concrete.

15. A mixed segment according to any of Claims 11 to 14, characterized in that the upper ends of the oblique sections (P,) are provided with bearing plates (22) which are welded thereto and which rest flat against oblique surfaces (23) of the under-face of the upper concrete slab (1).

16. A construction comprising a floor or a similar structure according to Claim 1 or segments according to any of Claims 2 to 15, characterized in that it rests on supports located right under the concrete segments, as known.

17. A method of constructing a bay of a construction according to Claim 16, characterized in that it comprises, on a prefabrication bed, the construction of one of the concrete segment (V_{B}) of the bay; the construction of the adjacent mixed segment (V_{M}) of the bay away from the adjacent surface of the concrete segment in order to perfectly match the upper slab of the concrete segment and the upper slab of this mixed segment, the construction of each of the other mixed segment (V M) of the bay by proceeding each time away from the adjacent lateral surface of a mixed segment which has already been constructed to construct the following mixed segment in order to perfectly match the upper slabs and the metal frames of the mixed segments; the construction of the second concrete segment (V_{B}) of the bay away from the last mixed segment of the bay in order to perfectly match the concrete slab of the last mixed segment and the concrete slab of the second concrete segment; the individual transport of the prefabricated segments into their service positions in the bay; and the assembly of the mixed segments and of the two concrete segments between which the mixed segments are positioned by prestress cables (Cp) traversing the metal frames of the mixed segments and anchored at their ends-in said concrete segments.
